# EUROPÄISCHE PATENTSCHRIFT

(11) **EP 1 725 125 B1**
(45) Veröffentlichungstag und Bekanntmachung des Hinweises auf die Patenterteilung: **05.01.2011**
(21) Anmeldenummer: 05716169.7
(22) Anmeldetag: 17.03.2005
(51) Int. Cl.: A24C 5/28

(54) **VORRICHTUNG ZUM HERSTELLEN VON ZIGARETTEN**
DEVICE FOR PRODUCING CIGARETTES
DISPOSITIF POUR PRODUIRE DES CIGARETTES

(30) Priorität: 19.03.2004 DE 102004013972
(43) Veröffentlichungstag der Anmeldung: 29.11.2006
(73) Patentinhaber: Hauni Maschinenbau AG, 21033 Hamburg (DE)
(72) Erfinder: JESSEN, Thomas, 21039 Börnsen (DE); POHL, Steffen, 21224 Rosengarten (DE)
(74) Vertreter: Bolte, Erich
(86) Internationale Anmeldenummer: PCT/EP2005/002867
(87) Internationale Veröffentlichungsnummer: WO 2005/089574

(56) Entgegenhaltungen:
- DE-A1- 1 532 214
- DE-A1- 2 505 516
- DE-A1- 19 913 849

## Beschreibung

Die Erfindung betrifft eine Vorrichtung zum Herstellen von Zigaretten oder dergleichen gemäß dem Oberbegriff des Anspruchs 1.

Bei der Fertigung von Zigaretten werden üblicherweise Tabakstöcke für jeweils zwei Zigaretten von einem fortlaufend mit hoher Geschwindigkeit zugeführten Tabakstrang abgetrennt. Hierfür wird ein rotierendes Messer eingesetzt. Im Bereich des Trennschnitts wird der Zigarettenstrang durch ein diesen mindestens teilweise umgebendes Stützorgan, nämlich durch eine sogenannte Schneidtube, abgestützt, um einen sauberen Trennschnitt zu gewährleisten.

Bekannt ist eine Vorrichtung, bei der eine einzelne Schneidtube durch ein Planetenradgetriebe bewegt wird. Die Schneidtube wird dabei im Takt des Trennschnitts gegen die Unterseite des Zigarettenstrangs geführt, während das Messer durch den Zigarettenstrang hindurchtritt. Diese Vorrichtung ist weiterhin darauf eingerichtet, die Bewegung der Schneidtube an unterschiedliche Zigarettenlängen anzupassen durch entsprechende Veränderung Fördergeschwindigkeit der Schneidtube bei gleichbleibender Geschwindigkeit des Tabakstrangs (DE 2 505 516). Das Getriebe bei diesem Stand der Technik ist komplex aufgebaut und insbesondere hinsichtlich der Anpassbarkeit an unterschiedliche Geschwindigkeiten des Tabakstrangs unbefriedigend.

Der Erfindung liegt die Aufgabe zu Grunde, eine Vorrichtung zum Herstellen von Zigaretten bzw. ein Schneidaggregat für Tabakstöcke vorzuschlagen, bei der bzw. bei dem das Stützorgan für den Tabakstrang, also die Schneidtube, mit größerer Präzision und mit exakt anpassbarer Geschwindigkeit auch bei hohen Taktzahlen dem Tabakstrang zuführbar ist.

Zur Lösung dieser Aufgabe weist die erfindungsgemäße Vorrichtung die Merkmale des Anspruchs 1 auf.

Eine erste Besonderheit der erfindungsgemäßen Vorrichtung besteht darin, dass mehrere, insbesondere drei Stützorgane bzw. Schneidtuben einem gemeinsamen Messeraggregat mit rotierenden Messern zugeordnet sind. Die Schneidtuben werden nacheinander in die Stützpositionen am Tabakstrang bewegt. Die Fördergeschwindigkeit der Schneidtuben ist dadurch relativ reduziert.

Die Schneidtuben sind über Halter, insbesondere Tragstangen, mit einem gemeinsamen Drehgetriebe verbunden, welches zentral mit Wirkung für alle Schneidtuben verstellbar ist zur Anpassung an die jeweilige Länge der herzustellenden Tabakstöcke.

Erfindungsgemäß werden die vorzugsweise drei Schneidtuben durch ein Planetenradgetriebe bewegt mit einem feststehenden, zentralen Sonnenrad, um das jeder Halterung bzw. Schneidtube zugeordnete Planetenräder umlaufen. Die Planetenräder sind hinsichtlich der Relativstellung zum Sonnenrad gemeinsam verstellbar, derart, dass die Umlaufgeschwindigkeit für alle Schneidtuben mit einem einzigen Stellvorgang verändert werden kann.

Das Getriebe ist erfindungsgemäß als Einheit relativ zum Messeraggregat bzw. zum Tabakstrang durch Auf- und Abbewegung über ein (manuelles) Stellgetriebe verschiebbar, um das Getriebe bzw. eine Schneidtuben-Ein heit bei unterschiedlichen kreisförmigen Bewegungsbahnen an die vorgegebene Förderebene des Tabakstrangs anzupassen.

Weitere Einzelheiten über Aufbau und Arbeitsweise der Vorrichtung werden nachfolgend anhand der Zeichnungen näher erläutert. Es zeigt:
- Fig. 1: eine Schneidstation einer Zigaretten-Herstellmaschine in Seitenansicht,
- Fig. 2: die Vorrichtung gemäß Fig. 1 in Draufsicht gemäß Pfeil II in Fig. 1,
- Fig. 3: eine Einzelheit der Vorrichtung, nämlich eine Schneidtuben-Einheit, in Queransicht, teilweise im Vertikalschnitt, gemäß Schnittebene III-III in Fig. 1,
- Fig. 4: das Getriebe für die Bewegung der Schneidtuben im Vertikalschnitt entsprechend Schnittebene IV-IV in Fig. 1,
- Fig. 5: eine Einzelheit des Getriebes in vertikaler Schnittebene V-V in Fig. 4,
- Fig. 6: die Getriebeeinheit gemäß Fig. 5 bei veränderter Relativstellung,
- Fig. 7: eine Einzelheit des Getriebes in vertikaler Schnittebene VII-VII der Fig. 4,
- Fig. 8: eine Darstellung des Getriebes in versetzter Schnittebene VIII-VIII in Fig. 4,
- Fig. 9: die Schneideinheit mit Schneidtuben in Seitenansicht.

Zigaretten werden aus Tabakstöcken 10 gefertigt, also aus doppelt langen Abschnitten eines Tabakstrangs 11. Dieser wird fortlaufend und mit konstanter Geschwindigkeit von einem Verteiler (nicht gezeigt) zugeführt. Die Tabakstöcke 10 werden durch ein Schneidaggregat 12 abgetrennt und sodann an einen Zwischenförderer übergeben, nämlich an eine Spinne 13, die Aufnahmen 14 für je einen Tabakstock 10 aufweist.

Das Schneidaggregat 12 ist in besonderer Weise ausgebildet. Unterhalb der Förderebene des Tabakstrangs 10 ist ein Messerorgan 15 angeordnet, welches aus einem rotierenden Messerträger 16 und einzelnen, am Umfang des trommelartigen Messerträgers 16 angeordneten Messern 17 besteht. Die Messer 17 sind so geformt und angeordnet, dass sie einen quergerichteten Trennschnitt durch den Tabakstrang 11 hindurch während der Förderbewegung desselben ausführen. Dies ist insbesondere durch eine Schrägstellung des Messerträgers 16 ermöglicht.

Um einen präzisen, fehlerfreien Trennschnitt durchzuführen, wird der Tabakstrang 11 auf der zum Messer 17 gegenüberliegenden (oberen) Seite durch ein Stützorgan während des Trennschnitts geführt. Es handelt sich dabei um eine Schneidtube 18. Diese ist so ausgebildet, dass eine Umfassung des Tabakstrangs 11 von oben her erfolgt und der Tabakstrang 11 während des Trennschnitts auch seitlich geführt ist. Bei dem vorliegenden Ausführungsbeispiel ist die Schneidtube 18 im Querschnitt U-förmig ausgebildet mit zwei sich zu beiden Seiten des Tabakstrang 11 erstreckenden Schenkeln. Die Schneidtube 18 weist einen quergerichteten Spalt 19 für den Durchtritt des Messers 17 beim Trennschnitt auf.

Die Schneidtuben 18 sind Teil einer Schneidtuben-Einheit 20, die im Wesentlichen oberhalb der Bewegungsebene des Tabakstrangs 11 angeordnet ist. Teil der Schneidtuben-Einheit 20 ist ein Getriebe 21, welches die gesteuerte Bewegung mehrerer Schneidtuben 18 ausführt. Bei dem vorliegenden Ausführungsbeispiel ist die günstigste Lösung getroffen, nämlich mit drei in gleichen Winkelabständen voneinander angeordneten Schneidtuben 18. Diese werden aufeinanderfolgend längs einer kreisförmigen Bewegungsbahn 22 bewegt und dabei in einer unteren Stellung auf den Tabakstrang 11 abgesenkt. Die Schneidtuben 18 werden längs der kreisförmigen Bewegungsbahn 22 ohne Veränderung der Relativstellung, also translatorisch bewegt.

Die drei Schneidtuben 18 sind an einem gemeinsamen, aufrechten, kreisförmigen Träger angebracht, der rotierend angetrieben ist. Es handelt sich dabei um ein Getriebegehäuse 23, welches in aufrechter Ebene auf einer fest stehenden Hauptachse 24 drehbar ist. Diese ist mit einem Teil eines Maschinengestells, nämlich einem Haltestück 25 verbunden. Die Schneidtuben-Einheit 20 bzw. das Getriebegehäuse 23 wird durch einen Endlosantrieb, nämlich durch einen Zahnriemen 26, kontinuierlich drehend angetrieben. Bei der Darstellung in Fig. 1 werden die Schneidtuben 18 und das Getriebegehäuse 23 im Uhrzeigersinn bewegt.

Die Schneidtuben 18 sind je auf einem Halter angeordnet, der in das Getriebe 21 führt und relativ zum Getriebegehäuse 23 drehbar ist. Es handelt sich dabei um langgestreckte, horizontale Tragstangen 27, die auf Grund der Länge einen größeren Abstand der Schneidtuben 18 vom Getriebegehäuse 23 bewirken. An den freien Enden der Tragstangen 27 sind die Schneidtuben 18 mit einem quergerichtetem Schwenkarm 28 angebracht. Dieser ist unverdrehbar auf dem Ende der Tragstange 27 befestigt.

Die Tragstangen 27 sind durch ein gemeinsames Getriebe, nämlich ein Planetenradgetriebe 29, drehbar. Jede Tragstange 27 ist mittig mit einem Planetenrad 30 verbunden. Die in gleichen Umfangsabständen voneinander angeordneten Planetenräder 30 laufen auf einer Kreisbahn 31 auf Grund des Drehantriebs des Getriebegehäuses 23. Die Planetenräder 30 umlaufen ein mittig angeordnetes, zentrales Sonnenrad 32. Dieses ist feststehend angeordnet und mit der Hauptachse 24 verbunden. Die als Zahnräder ausgebildeten Planetenräder 30 sind nicht unmittelbar mit dem ebenfalls als Zahnrad ausgebildeten Sonnenrad 32 in Eingriff, sondern über ein Zwischenrad 33. Dieses steht einerseits mit dem Sonnenrad 32 und andererseits mit dem zugeordneten Planetenrad 30 in Eingriff. Zwischenrad 33 und Planetenrad 30 sind miteinander verbunden, derart, dass jedes Rad frei drehbar ist bei unveränderbarem Abstand voneinander. Als Verbindungsorgan dienen Laschen 34. Diese sind jeweils an den Enden mit einem ringförmigen Verbindungsstück 35, 36 versehen, welches einerseits eine Drehachse 37 für das Zwischenrad 33 und andererseits die mit dem Planetenrad 30 verbundene Tragstange 27 umfasst. Die Laschen 34 ermöglichen eine Veränderung der Relativstellung der Planetenräder 30 relativ zum Sonnenrad 32, derart, dass sich der Abstand der Plantetenräder 30 vom Sonnenrad 32 verändert. Dementsprechend können die Planetenräder 30 auf Kreisbahnen 31 unterschiedlichen Durchmessers umlaufen (Fig. 5, Fig. 6). Die unterschiedlichen Kreisbahnen 31 entsprechen unterschiedlichen Umlaufgeschwindigkeiten der Schneidtuben 18 entsprechend der Länge der her-zustellenden Zigaretten bzw. Tabakstöcke 10.

Die Zwischenräder 33 werden in einer festen, vorgegebenen Relativstellung zum Sonnenrad 32 gehalten, und zwar mit gleichen Winkelabständen voneinander. Hierfür dient ein Tragstück 38, welches in Ansicht sternartig ausgebildet ist. An den Enden von Tragarmen befinden sich die Drehachsen 37 für die Zwischenräder 33. In einem zentralen Hohlraum 39 befindet sich das Sonnenrad 32. Das Tragstück 38 ist auf der Hauptachse 24 drehbar gelagert.

Eine Besonderheit ist die zentrale Verstellbarkeit des Getriebes 21, derart, dass die Veränderung der Umlaufgeschwindigkeit bzw. der Kreisbahn 31 durch ein gemeinsames Stellorgan mit Wirkung für alle Schneidtuben 18 durchgeführt wird. Hierfür ist ein (mechanisches) Stellgetriebe in das Planetenradgetriebe 29 integriert. Die Verstellbarkeit wird dadurch bewirkt, dass das Verbindungsorgan zwischen Planetenrad 30 und Zwischenrad 33, also die Lasche 34, hinsichtlich der Winkelstellung zu einer (gedachten) radialen Ebene veränderbar ist. Fig. 6 zeigt die maximale Größe der Kreisbahn 31 mit Ausrichtung der Laschen 34 in Radialrichtung. Fig. 5 zeigt eine kleinere Kreisbahn 31 mit Schräg-stellung der Laschen 34 in Bezug auf die gedachte Radialebene.

Damit die jeweilige Stellung des Planetenrads 30 trotz schwenkbarer Lasche 34 stabil bleibt, ist jedem Planetenrad 30 eine Führung zugeordnet, die die Drehbarkeit des Planetenrads 30 um die eigene Achse sowie entlang der Kreisbahn 31 unter Aufrechterhaltung der Relativstellung gewährleistet. Zu diese Führung gehört ein Führungsstück 40 innerhalb des Getriebegehäuses 23. Das hier als kreisförmige Scheibe ausgebildete Führungsstück 40 ist in einer vorgegebenen Führung verschiebbar. Es handelt sich dabei um eine radialgerichtete Führungsnut 41 in einer Rückwand 42 des Getriebegehäuses 23. Die jedem Planetenrad 30 zugeordneten Führungsnuten 41 sind radial gerichtet. Ein Vorsprung bzw. Zapfen 43 des Führungsstücks 40 tritt verschiebbar und drehbar in die Führungsnut 41 ein.

Das Planetenrad 30 ist drehbar mit dem Führungsstück 40 verbunden bzw. an diesem abgestützt. Zu diesem Zweck ist auf der zur Tragstange 27 gegenüberliegenden Seite des Planetenrads 30 zentrisch ein Drehstück 44 angeordnet. Dieses tritt in eine Vertiefung 45 des Führungsstücks 40 ein. Das Drehstück 44 ist in dieser Vertiefung 45 drehbar unter Aufrechterhaltung der Führungswirkung. Die Vertiefung 45 ist außermittig im Führungsstück 40 angeordnet.

Zum Stellgetriebe gehört ein (kreisförmiges) Lagerstück 46 für jedes Planetenrad 30. Jedes Führungsstück 40 ist mit einem Lagerstück 46 fest, gemeinsam verdrehbar, verbunden, nämlich über einen mittigen Verbindungsbolzen 47. Die Lagerstücke 46 dienen auch zur Führung und Stützung der langgestreckten Tragstangen 27. Diese treten außermittig, nämlich versetzt zu den Verbindungsbolzen 47, im Bereich einer Lagerbohrung 48 durch das zugeordnete Lagerstück 46 hindurch. Auf Grund größerer axialer Abmessung ist die Tragstange 27 mit ausreichender Länge geführt. Die Lagerstücke 46 treten mit einem Teilbereich aus dem Getriebegehäuse 23 aus, nämlich im Bereich einer Frontwand 49.

Die Lagerstücke 46 sind (gemeinsam) um die eigene Achse -Verbindungsbolzen 47- drehbar. Hierdurch erfolgt eine entsprechende Drehung und radiale Verschiebung der Führungsstücke 40. Dies wiederum bewirkt eine entsprechende Verstellung bzw. Schwenkbewegung der Planetenräder 30 und der Laschen 34.

Die Lagerstücke 46 und damit die Planetenräder 30 sind gleichzeitig durch ein entsprechendes Betätigungsorgan verstellbar. Hierfür ist ein zentrales Stellrad 50 vorgesehen, welches frontseitig im Getriebegehäuse 23 drehbar gelagert ist und mit einem Betätigungsende 51 aus der Frontwand 49 herausragt. Das gleichachsig zum Sonnenrad 32 angeordnete Stellrad 50 ist als Zahnrad ausgebildet und steht in Eingriff mit den Lagerstücken 46 bzw. mit einem Zahnkranz 52 am Lagerstück 46 (innerhalb des Getriebegehäuses 23). Durch Betätigen, nämlich Drehen des Stellrads 50 mit einem an das Betätigungsende 51 anzusetzenden Werkzeug (Vierkant) erfolgt eine entsprechende Drehung der Lagerstücke 46 in jeweils gleicher Drehrichtung. Hierdurch ergibt sich eine radial gerichtete Verschiebung der Führungsstücke 40 unter entsprechender Bewegung der Zapfen 43 in den Führungsnuten 41. Dies bewirkt eine entsprechende Verstellung der Planetenräder 30, zum Beispiel aus der Stellung gemäß Fig. 5 in die gemäß Fig. 6 oder umgekehrt.

Das beschriebene Getriebe (Planetenradgetriebe 29) bewirkt eine exakte Bewegung der Schneidtuben 18 mit unterschiedlichen Geschwindigkeiten. Die Anordnung ist so getroffen, dass die abgekröpften Schwenkarme 28 jeweils quer gerichtet sind, nämlich annähernd horizontal. Diese Stellung bleibt während der kompletten Drehbewegung erhalten, so dass ein translatorischer Bewegungsablauf gegeben ist.

Das Getriebegehäuse 23 ist geteilt. Ein Frontteil 53 ist gegenüber einem Rückteil 54 in Umfangsrichtung verschiebbar. Zu diesem Zweck sind Verbindungsorgane, nämlich Verbindungsschrauben 55 in segmentförmigen Langlöchern 56 des Frontteils 53 angeordnet. Zur Verstellung des Frontteils 53 werden die Verbindungsschrauben 55 gelöst.

Die Schneidtuben-Einheit 20 ist insgesamt auf- und abbewegbar, und zwar mit einem Hubgetriebe 57. Dieses besteht bei dem vorliegenden Ausführungsbeispiel aus einem Spindeltrieb mit (aufrechter) Spindel 58 und Spindelmutter 59. Die Spindel 58 ist durch ein Handrad 60 mit Handgriff drehbar. Zum Fixieren der (exakten) Höhenstellung des Getriebes 21 dient ein handbetätigter Klemmhebel 61. Die Einheit ist für die Auf- und Abbewegung in einer aufrechten Führung gehalten. Das Haltestück 25 ist im Wesentlichen plattenförmig ausgebildet und an zwei Seiten mit einer schwalbenschwanzähnlichen Führung 62 an einem Traggestell 63 angebracht.

Die (relative) Bewegbarkeit des Frontteils 53 des Getriebegehäuses 23 sowie die Verstellbarkeit der Schneidtuben-Einheit 20 der Höhe nach hängen zusammen mit der Veränderbarkeit der Bewegungsbahnen 22 der Schneidtuben 18. Zur Anpassung an die Länge der Tabakstöcke 10 sind größere oder kleinere Bewegungsbahnen 22 einstellbar (Fig. 9). Es muss aber gewährleistet sein, dass die Schneidtuben 18 unabhängig von der Bewegungsbahn 22 in der unteren Stellung jeweils den Tabakstrang 11 stützend umfassen. Dies ist durch die Verstellbarkeit des Getriebes 21 der Höhe nach gewährleistet.

Die Verstellbarkeit der Planetenräder 30 (Fig. 5, Fig. 6) erfordert eine Umfangsbewegung des Frontteils 53 des Getriebegehäuses 23. Vor der Verstellung mit Hilfe des Stellrads 50 werden demnach die Verbindungsschrauben 55 gelöst, so dass das Frontteil 53 in den Grenzen der Langlöcher 56 drehbar ist. In Fig. 5 und Fig. 6 sind die unterschiedlichen Stellungen der Verbindungsschrauben 55 innerhalb der Langlöcher 56 angedeutet.

### Bezugszeichenliste

- 10: Tabakstöcke
- 11: Tabakstrang
- 12: Schneidaggregat
- 13: Spinne
- 14: Aufnahme
- 15: Messerorgan
- 16: Messerträger
- 17: Messer
- 18: Schneidtube
- 19: Spalt
- 20: Schneidtuben-Einheit
- 21: Getriebe
- 22: Bewegungsbahn
- 23: Getriebegehäuse
- 24: Hauptachse
- 25: Haltestück
- 26: Zahnriemen
- 27: Tragstange
- 28: Schwenkarm
- 29: Planetenradgetriebe
- 30: Planetenrad
- 31: Kreisbahn
- 32: Sonnenrad
- 33: Zwischenrad
- 34: Lasche
- 35: Verbindungsstück
- 36: Verbindungsstück
- 37: Drehachse
- 38: Tragstück
- 39: Hohlraum
- 40: Führungsstück
- 41: Führungsnut
- 42: Rückwand
- 43: Zapfen
- 44: Drehstück
- 45: Vertiefung
- 46: Lagerstück
- 47: Verbindungsbolzen
- 48: Lagerbohrung
- 49: Frontwand
- 50: Stellrad
- 51: Betätigungsende
- 52: Zahnkranz
- 53: Frontteil
- 54: Rückteil
- 55: Verbindungsschraube
- 56: Langloch
- 57: Hubgetriebe
- 58: Spindel
- 59: Spindelmutter
- 60: Handrad
- 61: Klemmhebel
- 62: Führung
- 63: Traggestell

## Patentansprüche

1. Vorrichtung zum Herstellen von Zigaretten unter Abtrennen von Tabakstöcken (10) von einem fortlaufend transportierten Tabakstrang (11) mit einem umlaufenden Messer (17), wobei im Bereich der Durchtrennung der Tabakstrang (11) durch ein im Querschnitt insbesondere U-förmiges Stützorgan, insbesondere eine Schneidtube (18), mindestens teilweise umfasst ist und das Stützorgan durch ein umlaufendes Getriebe (21) entlang einer kreisförmigen Bewegungsbahn (22) förderbar ist, **gekennzeichnet durch** folgende Merkmale:
a) mehrere Stützorgane sind in ausgewogener Relativstellung, nämlich in gleichen Winkelabständen voneinander, an einem gemeinsamen, drehenden Träger des Getriebes (21) angeordnet,
b) die Stützorgane sind gemeinsam hinsichtlich der Relativstellung am Träger verstellbar, nämlich **durch** ein gemeinsames Stellorgan, insbesondere ein Planetengetriebe (29), mit Wirkung für alle Stützorgane zur Veränderung der Größe der Bewegungsbahn (22).

2. Vorrichtung nach Anspruch 1, **dadurch gekennzeichnet, dass** vorzugsweise drei Schneidtuben (18) als Stützorgane an einem vorzugsweise kontinuierlich umlaufenden Getriebegehäuse (23) angeordnet und innerhalb des Getriebegehäuses (23) das Getriebe (21) zur Erzeugung einer Bewegung der Schneidtuben (18) längs der Bewegungsbahn (22) angeordnet ist.

3. Vorrichtung nach Anspruch 2, **dadurch gekennzeichnet, dass** die Schneidtuben (18) durch ein Planetenradgetriebe (29) bewegbar sind, wobei jede Schneidtube (18) über ein Verbindungsorgan, insbesondere eine Tragstange (27), mit einem Planetenrad (30) verbunden ist und die Planetenräder (30) um ein gemeinsames, zentrales, feststehendes Sonnenrad (32) umlaufen.

4. Vorrichtung nach Anspruch 3 oder einem der weiteren Ansprüche, **dadurch gekennzeichnet, dass** die Planetenräder (30) jeweils mit einem Zwischenrad (33) und dieses mit dem Sonnenrad (32) in Eingriff steht, wobei Planetenrad (30) und Zwischenrad (33) miteinander verbunden sind, insbesondere durch eine Lasche (34).

5. Vorrichtung nach Anspruch 3 oder einem der weiteren Ansprüche, **dadurch gekennzeichnet, dass** die Planetenräder (30) hinsichtlich der Relativstellung zum Sonnenrad (32) gemeinsam verstellbar sind, derart, dass der Abstand zwischen Planetenrad (30) und Sonnenrad (32) veränderbar ist zur Veränderung der Größe einer Umlaufbahn, nämlich Kreisbahn (31) der Planetenräder (30).

6. Vorrichtung nach Anspruch 5 oder einem der weiteren Ansprüche, **dadurch gekennzeichnet, dass** die Planetenräder (30) durch ein von außen betätigbares Stellrad (50) verstellbar sind, wobei das Stellrad (50) mit jedem Planetenrad (30) zugeordneten Stellorganen in Eingriff ist.

7. Vorrichtung nach Anspruch 5 oder einem der weiteren Ansprüche, **dadurch gekennzeichnet, dass** jedem Planetenrad (30) ein erstes Stellorgan zugeordnet ist, nämlich ein Lagerstück (46) sowie ein zweites Stellorgan bzw. Führungsorgan, nämlich ein Führungsstück (40), welches innerhalb des Getriebegehäuses (23) in vorgegebner Bewegungsbahn verstellbar ist, wobei das Lagerstück (46) mit dem Führungsstück (40) mittig verbunden ist, insbesondere über einen Verbindungsbolzen (47).

8. Vorrichtung nach Anspruch 7 oder einem der weiteren Ansprüche, **dadurch gekennzeichnet, dass** jedes Planetenrad (30) drehbar mit dem Führungsstück (40) verbunden ist, insbesondere mit einem in eine Vertiefung (45) des Führungsstücks (40) eintretenden Drehstück (44).

9. Vorrichtung nach Anspruch 7 oder einem der weiteren Ansprüche, **dadurch gekennzeichnet, dass** jedes Führungsstück (40) mit einem versetzt angeordneten Zapfen (43) in einer Führungsnut (41) verschiebbar gelagert ist, insbesondere in einer radial gerichteten in einer Rückwand (42) des Getriebegehäuses (23) angeordneten Führungsnut (41).

10. Vorrichtung nach Anspruch 1 oder einem der weiteren Ansprüche, **dadurch gekennzeichnet, dass** eine die Stützorgane aufweisende Schneidtuben-Einheit (20) bzw. das Getriebegehäuse (23) auf- und abbewegbar ist, insbesondere durch ein Hubgetriebe (57), zur Anpassung der Relativstellung der Schneidtuben-Einheit (20) an die jeweilige Relativstellung der Stützorgane, derart, dass diese bei der Umlaufbewegung entlang der Bewegungsbahn (22) in der unteren Stellung die Stützposition am Tabakstrang (11) einnehmen.

11. Vorrichtung nach Anspruch 1 oder einem der weiteren Ansprüche, **dadurch gekennzeichnet, dass** ein Tragteil des Getriebegehäuses (23), insbesondere ein Frontteil (53), relativ zum übrigen Teil des Getriebegehäuses (23), nämlich relativ zum Rückteil (54), drehbar ist, insbesondere während einer Verstellung der Planetenräder (30) durch das Stellrad (50), wobei Frontteil (53) und Rückteil (54) vorzugsweise durch achsparallel gerichtete Verbindungsschrauben (55) miteinander verbunden sind, die in Langlöchern (56) des Frontteils (53) angeordnet sind.

## Claims

1. Device for producing cigarettes by separating tobacco lengths (10) from a continuously fed tobacco strand (11) by means of a rotating blade (17), and the tobacco strand (11) is at least partially retained in the cutting region by a support element with a U-shaped cross-section in particular, in particular a cutting tube (18), and the support element can be conveyed along a circular travel path (22) by means of an orbiting gear (21), **characterised by** the following features:
a) several support elements are disposed in a balanced relative position on a common, rotating carrier of the gear (21), namely at regular angular distances from one another,
b) the support elements can be jointly moved on the carrier in terms of their relative position, namely by means of a common actuator element, in particular a planetary gear train (29), which acts on all the support elements in order to change the size of the travel path (22).

2. Device as claimed in claim 1, **characterised in that** the support elements are preferably provided in the form of three cutting tubes (18) disposed on a preferably continuously rotating gear housing (23) and the gear (21) for generating a movement of the cutting tubes (18) along the travel path (22) is disposed inside the gear housing (23).

3. Device as claimed in claim 2, **characterised in that** the cutting tubes (18) can be moved by means of a planetary gear train (29), and every cutting tube (18) is connected to a planet gear (30) by means of a connecting element, in particular a support rod (27), and the planet gears (30) orbit about a common, central, stationary sun gear (32).

4. Device as claimed in claim 3 or one of the other claims, **characterised in that** the planet gears (30) respectively mesh with an intermediate gear (33) and this in turn meshes with the sun gear (32), and the planet gear (30) and intermediate gear (33) are connected to one another, in particular by means of a link plate (34).

5. Device as claimed in claim 3 or one of the other claims, **characterised in that** the planet gears (30) can be moved jointly in terms of the relative position with respect to the sun gear (32) so that the distance between the planet gear (30) and sun gear (32) can be varied in order to vary the size of an orbital path of the planet gears (30), namely a circular path (31).

6. Device as claimed in claim 5 or one of the other claims, **characterised in that** the planet gears (30) can be moved by means of an actuator gear (50) which can be operated from outside, and the actuator gear (50) meshes with actuator elements co-operating with every planet gear (30).

7. Device as claimed in claim 5 or one of the other claims, **characterised in that**, co-operating with every planet gear (30) is a first actuator element, namely a bearing piece (46), and a second actuator element or guide element, namely a guide piece (40) which can be displaced on a predefined travel path inside the gear housing (23), and the bearing piece (46) is centrally connected to the guide piece (40), in particular by means of a connecting bolt (47).

8. Device as claimed in claim 7 or one of the other claims, **characterised in that** every planet gear (30) is rotatably connected to the guide piece (40), in particular to a rotating piece (44) which moves into a recess (45) of the guide piece (40).

9. Device as claimed in claim 7 or one of the other claims, **characterised in that** every guide piece (40) is mounted so that it can be moved in a guide groove (41) by means of a pin (43) disposed in an offset arrangement, in particular in a radially oriented guide groove (41) in a rear wall (42) of the gear housing (23).

10. Device as claimed in claim 1 or one of the other claims, **characterised in that** a cutting tube unit (20) incorporating the support elements or the gear housing (23) can be moved up and down, in particular by means of a lifting gear (57), in order to adapt the relative position of the cutting tube unit (20) to the respective relative position of the support elements so that they assume the supporting position on the tobacco strand (11) in the bottom position during the orbiting movement along the travel path (22).

11. Device as claimed in claim 1 or one of the other claims, **characterised in that** a support part of the gear housing (23), in particular a front part (53), is rotatable relative to the other part of the gear housing (23), namely relative to the rear part (54), in particular during a displacement of the planet gears (30) by the actuator gear (50), and the front part (53) and rear part (54) are connected to one another, preferably by axially parallel connecting screws (55) disposed in slots (56) of the front part (53).

## Revendications

1. Dispositif de fabrication de cigarettes, comportant le découpage, au moyen d'une lame rotative (17), de tronçons de tabac (10) dans un boudin de tabac (11) transporté en continu, dans lequel, dans la région de la séparation, le boudin de tabac (11) est au moins partiellement entouré par un organe de soutien qui présente une section transversale en particulier en forme de U, en particulier par un tube de coupe (18), et l'organe de soutien peut être transporté sur une trajectoire circulaire (22) par un engrenage rotatif (21), **caractérisé par** les caractéristiques suivantes :
a) plusieurs organes de soutien sont disposés dans des positions relatives équilibrées, à savoir selon des écarts angulaires égaux, sur un support rotatif commun de l'engrenage (21),
b) les organes de soutien peuvent être réglés conjointement pour ce qui est de la position relative sur le support, à savoir par un actionneur commun, en particulier par un engrenage planétaire, qui agit sur tous les organes de soutien pour faire varier la grandeur de la trajectoire (22).

2. Dispositif selon la revendication 1, **caractérisé en ce que** de préférence trois tubes de coupe (18) sont disposés sur un carter de protection d'engrenage (23) qui tourne de préférence en continu, et **en ce que** l'engrenage (21) servant à produire un mouvement des tubes de coupe (18) le long de la trajectoire (22) est disposé à l'intérieur du carter de protection d'engrenage (23).

3. Dispositif selon la revendication 2, **caractérisé en ce que** les tubes de coupe (18) peuvent être mis en mouvement par un engrenage à pignon satellite (29), chaque tube de coupe (18) étant relié à une roue satellite (30) par l'intermédiaire d'un organe de liaison, en particulier d'une barre de support (27), et les roues satellites (30) tournant autour d'une roue solaire commune centrale fixe (32).

4. Dispositif selon la revendication 3 ou une des autres revendications, **caractérisé en ce que** les roues satellites (30) sont respectivement en prise avec une roue intermédiaire (33), et celle-ci avec la roue solaire (32), la roue satellite (30) et la roue intermédiaire (33) étant reliées entre elles, en particulier par un collier de fixation (34).

5. Dispositif selon la revendication 3 ou une des autres revendications, **caractérisé en ce que** les roues satellites (30) peuvent être réglées conjointement pour ce qui est de la position relative par rapport à la roue solaire (32), de telle sorte qu'on peut faire varier la distance entre roue satellite (30) et roue solaire (32) pour faire varier la grandeur d'une orbite, à savoir une orbite circulaire (31) des roues satellites (30).

6. Dispositif selon la revendication 5 ou une des autres revendications, **caractérisé en ce que** les roues satellites (30) peuvent être réglées par une roue de réglage (50) qui peut être actionnée de l'extérieur, la roue de réglage (50) étant en prise avec des organes de réglage associés à chaque roue satellite (30).

7. Dispositif selon la revendication 5 ou une des autres revendications, **caractérisé en ce qu'**à chaque roue satellite (30) sont coordonnés un premier organe de réglage, à savoir un élément formant palier (46), et un deuxième organe de réglage ou organe de guidage, à savoir un élément de guidage (40), qui peut être réglé sur une trajectoire prédéterminée à l'intérieur du carter de protection d'engrenage (23), l'élément formant palier (46) étant relié à l'élément de guidage (40) en son centre, en particulier par l'intermédiaire d'un axe de liaison (47).

8. Dispositif selon la revendication 7 ou une des autres revendications, **caractérisé en ce que** chaque roue satellite (30) est reliée à l'élément de guidage (40) avec possibilité de rotation, en particulier avec un élément rotatif (44) qui est engagé dans un creux (45) de l'élément de guidage (40).

9. Dispositif selon la revendication 7 ou une des autres revendications, **caractérisé en ce que** chaque élément de guidage (40) est monté pour coulisser, au moyen d'un téton déporté (43), dans une rainure de guidage (41), en particulier dans une rainure de guidage (41) orientée radialement ménagée dans une paroi arrière (42) du carter de protection d'engrenage (23).

10. Dispositif selon la revendication 1 ou une des autres revendications, **caractérisé en ce qu'**une unité de tubes de coupe (20) qui présente les organes de soutien, ou le carter de protection d'engrenage (23), peut être élevé et abaissé, en particulier par un mécanisme élévateur (57), pour adapter la position relative de l'unité de tubes de coupe (20) à la position relative respective des organes de soutien de telle manière qu'au cours du mouvement orbital le long de la trajectoire (22), ces derniers occupent la position de soutien du boudin de tabac (11) dans leur position basse.

11. Dispositif selon la revendication 1 ou une des autres revendications, **caractérisé en ce qu'**on peut tourner une partie porteuse du carter de protection d'engrenage (23), en particulier une partie avant (53), par rapport à la partie restante du carter de protection d'engrenage (23), à savoir par rapport à la partie arrière (54), en particulier pendant un réglage des roues satellites (30) via la roue de réglage (50), la partie avant (53) et la partie arrière (54) étant assemblées entre elles, de préférence par des vis d'assemblage (55) orientées parallèlement à l'axe et qui sont disposées dans des trous oblongs (56) de la partie avant (53).
